# EUROPÄISCHE PATENTSCHRIFT

(11) **EP 1 106 770 B1**
(45) Veröffentlichungstag und Bekanntmachung des Hinweises auf die Patenterteilung: **14.06.2006**
(21) Anmeldenummer: 00126379.7
(22) Anmeldetag: 02.12.2000
(51) Int. Cl.: E06B 3/56, E06B 3/64

(54) **Fensterflügel und Fenster**
Window wing and window
Battant de fenêtre et fenêtre

(30) Priorität: 07.12.1999 CH 224699
(43) Veröffentlichungstag der Anmeldung: 13.06.2001
(73) Patentinhaber: WFT Fassadentechnik AG, 8570 Weinfelden (CH)
(72) Erfinder: Widmer, Noah, 8570 Weinfelden (CH)
(74) Vertreter: Blum, Rudolf Emil

(56) Entgegenhaltungen:
- CH-A- 679 170
- DE-A- 4 112 826
- DE-A- 4 142 151
- FR-A- 2 612 244
- FR-A- 2 724 971

## Beschreibung

Die Erfindung betrifft einen Fensterflügel gemäss Oberbegriff des Anspruchs 1 sowie ein Fenster mit einem solchen Fensterflügel.

Das Bestreben beim Bau von Fenstern, insbesondere Holz- und/oder Fenstern aus Composit-Werkstoffen, liegt einerseits in der Erzielung von besseren Wärmedämmwerten des Fensters, z.B. für deren Anwendung in Häusern nach dem sogenannten Minergie-Standard, die ohne Grundlastheizung auskommen sollten; andererseits sollte ein Fenster eine hohe Stabilität aufweisen und einfach und kostengünstig herstellbar sein. In der CH-Patentschrift Nr. 679 170 ist ein Fenster mit hölzernem Flügelrahmen gezeigt, dessen Verglasung mittels eines umlaufenden Composit-Kunststoff-Profils am Flügelrahmen befestigt ist. Als zusätzliche Sicherung gegen besonders hohe Windsog-Kräfte kann eine im unteren Eckbereich der Verglasung angeordnete Klebemasse dienen. DE-A-41 42 151 zeigt eine Ausführung, bei der alle drei Scheiben mittels Klebung befestigt sind, was eine Wärmebrücke ergeben kann. FR-A-2 612 244 und FR-A-2 724 971 zeigen Klebungen am äusseren Glas einer Stufenverglasung. Ebenso zeigt DE-A-41 12 826 die Befestigung mittels der äusseren Scheibe einer Stufenverglasung.

Der Erfindung liegt die Aufgabe zugrunde, einen Flügelrahmen und ein Fenster, insbesondere aus Holz und/oder Composit-Werkstoff, betreffend Wärmedämmung und Stabilität zu verbessern.

Diese Aufgabe wird bei einem Flügelrahmen mit den kennzeichnenden Merkmalen des Anspruchs 1 gelöst. Die Verglasung ist am Flügelrahmen nur durch Klebung befestigt. Durch eine Klebverbindung von Verglasung und Flügelrahmen, also eine ausschliessliche Befestigung durch Klebung entsteht ein sehr stabiler Flügelrahmen, der sich nicht verzieht oder bei Belastung verformt und dadurch hohe Langzeitdichtigkeit garantiert. Ferner ist der Wärmeübergang durch die Klebestelle gering.

Bevorzugt ist die Verglasung freiliegend vor dem Flügelrahmen angeordnet und somit ist die zweite Scheibe und allenfalls auch eine dritte Scheibe, nur durch die Klebebefestigung der ersten, flügelseitigen Scheibe sowie den Glasverbund der Verglasung gehalten oder befestigt. Dies ergibt einen Flügel mit besonders guter Wärmedämmung bzw. der Abwesenheit von unzulässigen Wärmeflussbrücken.

Die Aufgabe wird ferner durch ein Fenster mit einem oder mehreren solcher Flügel gelöst.

Im folgenden werden Ausführungsbeispiele der Erfindung anhand der Figuren näher erläutert. Dabei zeigt
Figur 1 einen Vertikalschnitt durch einen Teil eines Fensters;
Figur 2 einen Horizontalschnitt durch einen Flügelrahmen gemäss Figur 1;
Figur 3 einen Horizontalschnitt gemäss Figur 2 mit zusätzlichem Dichtungsprofil;
Figur 4 einen Vertikalschnitt durch einen Teil eines Fensters gemäss einer weiteren Ausführungsform; und
Figur 5 einen Vertikalschnitt durch einen Teil eines Fensters gemäss einer weiteren Ausführungsform.

Figur 1 zeigt einen Vertikalschnitt durch einen Teil eines Holzfensters oder Fensters aus Composit-Werkstoff mit einem Flügel 1, der auf bekannte Weise beweglich an einem festen Rahmen 8 angeordnet ist. Der Flügel 1 umfasst einen Flügelrahmen 2, der die Verglasung 3 trägt, welche im gezeigten Beispiel eine Doppelverglasung (Isolierglas-Scheibe) mit der flügelinnenseitigen Scheibe 4 und der aussenseitigen Scheibe 5 ist, welche in der Art einer Doppelverglasung mittels eines Distanzhalters 6 ausgebildet ist. Gemäss der vorliegenden Erfindung ist nun die Verglasung 3 an dem Flügelrahmen 2 durch eine Klebung befestigt, wobei darunter verstanden werden soll, dass die Befestigung ausschliesslich nur durch die Klebung erfolgt. Die Klebung erfolgt wie dargestellt nur an der zum Flügelrahmen 2 weisenden Fläche der Verglasung 3 bzw. der Scheibe 4 und somit nicht an der Stirnseite der Verglasung. Weiter wird die Klebung nicht direkt zwischen der Scheibe 4 und dem, vorzugsweise hölzernen, Rahmenteil 2' ausgeführt, sondern es wird ein Träger 10 vorgesehen, welcher am Rahmenteil 2' befestigt ist und eine Klebefläche 20 ausbildet, an welcher die Scheibe 4 mittels des Klebstoffes 11 befestigt ist. Die Klebestelle bzw. der Klebstoff 11 läuft dabei bevorzugterweise ohne Unterbruch um die Verglasungsöffnung des Rahmenteils 2' herum, so dass sich eine unterbruchslos umlaufende Verklebung ergibt. Im gezeigten Beispiel ist der Träger 10, der z.B. aus veredeltem Metall oder aus Composit-Werkstoff, insbesondere aus armiertem Kunststoff bestehen kann, formschlüssig und durch seine Eigenelastizität am Rahmenteil 2' gehalten, in dem ein Teil des ebenfalls umlaufenden Trägers 10 in eine umlaufende Nut 10' des Rahmenteils 2' eingeschlagen ist und sich ein weiterer Abschnitt des Trägers 10 gegen die vordere Frontfläche 10" des Rahmenteils elastisch abstützt. Der Träger 10 könnte aber natürlich auch mit Befestigungsmitteln, insbesondere mit Schrauben am Rahmenteil 2' befestigt sein. Der Träger 10 bildet eine ebene Fläche 20 aus, welche als Klebefläche für die Klebung 11 dient. Als Klebstoff kommt dafür bevorzugterweise ein handelsübliches doppelseitiges Klebeband hochfester Klebkraft zum Einsatz. Die Verklebung kann natürlich auch auf andere Weise geschaffen werden, z.B. durch den Auftrag einer handelsüblichen Klebermasse. Durch die Verklebung entsteht ein sehr stabiler Flügel mit einer guten Wärmedämmung.

Bevorzugterweise ist das Träger-Profil 10 mit einem Absatz 14 versehen, welcher sich unter die Stirnseite der Verglasung 3 erstreckt. Zwischen diesem Absatz 14 und der Verglasung kann eine Verklotzung 12 aus Kunststoff oder Holz zur Zentrierung der Verglasung im Flügel vorgesehen sein, welche sich indes nur unter der ersten, flügelinnenseitigen Scheibe 4 befindet und sich in diesem bevorzugten Beispiel nicht bis zur Scheibe 5 oder einer allfälligen noch weiter aussen liegenden Scheibe erstreckt. Auf diese Weise wird eine sich durch die Verklotzung bildende Wärmebrücke verhindert. Auf eine Verklotzung kann aber auch verzichtet werden.

Die äussere Scheibe 5, bzw. die äusseren Scheiben im Falle einer Dreifachverglasung, werden im gezeigten Beispiel nur über den Verbund dieser Scheiben mit der geklebten Scheibe 4 getragen. Dazu ist auf bekannte Weise ein Abstandshalter 6 vorgesehen und der umlaufende randseitige Raum 7 ist mit Butyl-Kautschuk oder einer anderen Masse gefüllt, wobei bevorzugterweise und im Gegensatz zum Stand der Technik eine möglichst vollständige Füllung des Raumes 7 erfolgt, um einen speziellen Glasrandverbund zum Tragen der äusseren Scheiben zu schaffen. Sofern dies gewünscht ist, oder vom Glashersteller vorgeschrieben ist, kann natürlich auch eine Abstützung für die äussere Scheibe vorgesehen sein, die am Flügel befestigt ist und sich nach vorne unter die vorderste Scheibe erstreckt; z.B. können solche Abstützungen in Ecken des Flügels vorgesehen sein oder in der Mitte des Flügels.

Gemäss einer Weiter bildung der Erfindung ist die Verglasung 3 derart angeordnet, dass sie sich in den Rahmenfalz des Rahmens 8 erstreckt und somit kein Abschnitt des Rahmenteils 2' sich unter der Stirnseite der Verglasung befindet. Auch durch diesen Aspekt wird die Bildung von Wärmebrücken verringert bzw. die Wärmedämmung erhöht. Die Verglasung 3 ist somit dem, z.B. hölzernen, Rahmenteil 2' des Flügels vorgelagert. Zur Abdichtung der Stirnseite der Verglasung ist eine mehrfache Kälteschutz-Dichtung 13 vorgesehen, welche in dem gezeigten Beispiel ebenfalls von dem Träger 10 gehalten wird, indem in diesem zwischen den Stegen 14 und 16 eine Kammer 15 ausgebildet ist, in welche die Kälteschutz-Dichtung 13 eingreift. Die Kälteschutz-Dichtung 13 ist dabei ebenfalls umlaufend um den Flügel 1 ausgestaltet und weist in der Regel mehrere Dichtlippen 17 für die Stirnseite der Verglasung sowie eine Dichtlippe 18 für die Frontseite der Verglasung auf. Anstelle einer sich nach oben aussen am Glas erstreckenden Dichtlippe kann eine Dichtlippe auch nur unterhalb des Glases vorgesehen sein, welche allenfalls etwas über den Rand des Glases vorsteht, und die Stirnseite der vordersten Scheibe 5 beaufschlagt. In dem gezeigten Beispiel ist weiter ein Wetterschutz 9 vorgesehen, welcher sich nach oben vor die Scheibe 5 erstreckt und eine weitere umlaufende Dichtung 19 aufweist. Dieser Wetterschutz kann aus diversen Materialien, wie z.B. Holz-, Aluminium, Chromstahl, Messing oder Kompositwerkstoffen ausgebildet sein. Flügelinnenseitig ist eine Wärmespeicher-Dichtung 21 vorgesehen, welche ebenfalls an dem Träger 10 angeordnet ist. Diese Dichtung, wie im gezeigten Beispiel angedeutet, wie auch der Träger 10 und die anderen Dichtungen sind bevorzugterweise in den Rahmenecken auf Gehrung geschnitten und die Gummidichtungen sind in den Ecken miteinander verklebt, oder im Schub/Druckverfahren in den Ecken dampfdicht gestossen, verschweisst oder im Falle der Dichtungen kalt vulkanisiert, wobei ein Aufschmelzen auf 90°C und ein Zusammenfügen der Wärmespeicher- sowie Kälteschutzdichtungen erfolgt.

Figur 2 zeigt einen Horizontalschnitt durch den Rahmenteil 2' mit dem Träger 10 und dem Klebeband oder der Klebemasse 11, und Figur 3 zeigt denselben Horizontalschnitt mit der zusätzlich eingefügten und ebenfalls umlaufenden Dichtung 21.

Figur 4 zeigt ein weiteres Ausführungsbeispiel, bei welchem gleiche Bezugszeichen, wie bis anhin verwendet, wiederum gleiche Elemente bezeichnen. Auch bei diesem Ausführungsbeispiel sind die Aspekte der Erfindung verwirklicht, indem die Verglasung 3 durch Klebung am Rahmenteil 2' des Flügels befestigt ist und sich die Verglasung ebenfalls freiliegend vor dem Rahmenteil 2' des Flügels bis in den Falz des feststehenden Rahmens 8 hinein erstreckt. In Figur 4 ist der Wetterschutz des Fensters anders ausgestaltet, indem an einem Profil 23, welches z.B. aus Kunststoff besteht, ein Wetterschutzprofil 24, z.B. aus Metall oder einem Composit-Werkstoff angeordnet ist. Die stirnseitige Dichtung der Verglasung ist in diesem Fall aus mehreren Dichtungselementen 13, 25 und 26 aufgebaut.

Figur 5 zeigt ein weiteres Ausführungsbeispiel, bei welchem wiederum gleiche Bezugszeichen wie bis anhin verwendet gleiche Teile bezeichnen. In diesem Fall ist der Wetterschutz des Fensters derart ausgeführt, dass nur ein kurzes Wetterschutzprofil 27 am Rahmen 8 befestigt ist und einen Wetterschenkel 28 trägt, wobei das Profil 27 bereits unterhalb der Verglasung endet und somit vor dem Flügel im Bereich der Verglasung kein weiteres Element angeordnet ist und die Verglasung im Flügelbereich den vorderen Abschluss des Fensters bildet.

## Patentansprüche

1. Fensterflügel, bei dem die Verglasung (3), die eine flügelinnenseitige Scheibe (4) und eine aussenseitige Scheibe (5), und gegebenenfalls eine dritte Scheibe, aufweist, am Flügelrahmen (2) durch Klebung (11) befestigt ist und der Flügelrahmen einen Rahmenteil (2') und einen an diesem befestigten Träger (10), insbesondere ein umlaufendes Träger-Profil (10) aufweist, welcher Träger bzw. welches Profil eine Fläche (20) für die Klebung bildet, **dadurch gekennzeichnet, dass** die Befestigung der Verglasung nur durch Klebung und die Klebung (11) glasseitig nur über die zum Flügelrahmen weisende Fläche der flügelinnenseitigen Scheibe (4) der Verglasung (3) erfolgt.

2. Fensterflügel nach Anspruch 1, **dadurch gekennzeichnet, dass** der Flügelrahmen (2) einen die Verglasung aufnehmenden Rahmenteil (2') umfasst, der sich nicht unter die stirnseitige Fläche der Verglasung erstreckt.

3. Fensterflügel nach Anspruch 1 oder 2, **dadurch gekennzeichnet, dass** der Träger (10) einen sich unter die Verglasungsstirnseite erstreckenden Abschnitt (14) aufweist.

4. Fensterflügel nach Anspruch 3, **dadurch gekennzeichnet, dass** der Abschnitt (14,15,16) zur Aufnahme einer die Verglasung umgreifenden Dichtung (13) ausgestaltet ist.

5. Fensterflügel nach einem der Ansprüche 1 bis 4, **dadurch gekennzeichnet, dass** die Klebung durch ein Klebeband gebildet ist.

6. Fensterflügel nach einem der Ansprüche 1 bis 5, **dadurch gekennzeichnet, dass** der Flügelrahmen (2) im wesentlichen aus Holz und/oder Composit-Werkstoff besteht.

7. Fensterflügel nach einem der Ansprüche 1 bis 6, **dadurch gekennzeichnet, dass** die Verglasung (3) dem Flügelrahmen (2) freiliegend vorgelagert ist, derart, dass nur die flügelrahmenseitige Scheibe (4) am Flügelrahmen (2) befestigt ist.

8. Fensterflügel nach einem der Ansprüche 1 bis 7, **dadurch gekennzeichnet, dass** der Randbereich der Verglasung zur Bildung eines stabilen Glasverbundes ausgestaltet und insbesondere der zwischen den Scheiben (4,5) und dem Abstandshalter (6) der Verglasung (3) definierte Raum (7) im wesentlichen vollständig mit einer den Verbund stabilisierenden Masse befüllt ist.

9. Fenster mit mindestens einem Fensterflügel nach einem der Ansprüche 1 bis 8.

10. Fenster nach Anspruch 9, **dadurch gekennzeichnet, dass** sich die Verglasung (3) des Fensterflügels (1) in den feststehenden Rahmen (8,9; 8,23,24) des Fensters hinein erstreckt.

11. Fenster nach Anspruch 9, **dadurch gekennzeichnet, dass** die Verglasung (3) des Fensterflügels (1) freiliegend ausserhalb des feststehenden Rahmens (8, 27) angeordnet ist.

12. Fenster nach einem der Ansprüche 9 bis 11, **dadurch gekennzeichnet, dass** der Fensterrahmen aus Holz und/oder Composit-Werkstoff gebildet ist.

## Claims

1. Window wing, wherein the glazing (3), which comprises an inner wing pane (4) and an outer pane (5) and if need be a third pane, is attached to the casement frame (2) using adhesive (11) and the casement frame comprises a frame part (2') and a carrier (10) attached thereon, in particular a circumferential carrier profile (10), which carrier or profile forms a surface (20) for the adhesive, **characterised in that** the attachment of the glazing occurs using only adhesive, and that the adhesive (11) occurs on the side of the glass only via the area facing the window frame of the inner wing pane (4) of the glazing (3).

2. Window wing according to Claim 1, **characterised in that** the casement frame (2) comprises a frame part (2') that receives the glazing and that does not extend under the front area of the glazing.

3. Window wing according to Claim 1 or 2, **characterised in that** the carrier (10) comprises a section (14) that extends under the front of the glazing.

4. Window wing according to Claim 3, **characterised in that** the section (14,15,16) is configured to receive a seal (13) encompassing the glazing.

5. Window wing according to one of Claims 1 to 4, **characterised in that** the adhesive is formed by an adhesive tape.

6. Window wing according to one of Claims 1 to 5, **characterised in that** the encasement frame (2) is essentially composed of wood and/or a composite material.

7. Window wing according to one of Claims 1 to 6, **characterised in that** the glazing (3) is openly placed in front of the wing frame (2) so that only the inner wing pane (4) is attached to the casement frame (2).

8. Window wing according to one of Claims 1 to 7, **characterised in that** the border area of the glazing is configured to form a strong glass compound, and that in particular the space (7) defined between the panes (4, 5) and the spacer (6) of the glazing (3) is essentially completely filled with a material stabilizing the compound.

9. Window with at least one window wing according to Claims 1 to 8.

10. Window according to Claim 9, **characterised in that** the glazing (3) of the window wing (1) extends into the fixed frame (8, 9; 8, 23, 24) of the window.

11. Window according to Claim 9, **characterised in that** the glazing (3) of the window wing (1) is arranged openly outside the fixed frame (8, 27).

12. Window according to one of Claims 9 to 11, **characterised in that** the window frame is composed of wood and/or a composite material.

## Revendications

1. Battant de fenêtre dans lequel le vitrage (3), qui comprend une vitre (4) se trouvant sur le côté intérieur du battant et une vitre (5) se trouvant sur le côté extérieur et éventuellement une troisième vitre, est fixé par un collage (11) sur le cadre du battant (2) et le cadre du battant comprend une partie de battant (2') et un support (10) fixé sur celui-ci, en particulier un profilé de support circulaire (10), lequel support ou lequel profilé forme une surface (20) pour le collage, **caractérisé en ce que** la fixation du vitrage n'a lieu que par collage et le collage (11) n'a lieu du côté vitre que par l'intermédiaire de la surface de la vitre (4) du vitrage (3) qui se trouve sur le côté intérieur du battant et qui est dirigée vers le cadre du battant.

2. Battant de fenêtre selon la revendication 1, **caractérisé en ce que** le cadre du battant (2) comprend une partie de battant (2') qui reçoit le vitrage et qui ne s'étend pas sous la surface du vitrage située du côté frontal.

3. Battant de fenêtre selon la revendication 1 ou 2, **caractérisé en ce que** le support (10) comprend une section (14) qui s'étend sous le côté frontal du vitrage.

4. Battant de fenêtre selon la revendication 3, **caractérisé en ce que** la section (14, 15, 16) est conçue pour recevoir un joint (13) qui entoure le vitrage.

5. Battant de fenêtre selon l'une quelconque des revendications 1 à 4, **caractérisé en ce que** le collage est formé par une bande collante.

6. Battant de fenêtre selon l'une quelconque des revendications 1 à 5, **caractérisé en ce que** le cadre du battant (2) se compose pour l'essentiel de bois et/ou de matériau composite.

7. Battant de fenêtre selon l'une quelconque des revendications 1 à 6, **caractérisé en ce que** le vitrage (3) est placé librement devant le cadre du battant (2), et ceci de telle façon que seule la vitre (4) se trouvant sur le côté du cadre du battant est fixée sur le cadre du battant (2).

8. Battant de fenêtre selon l'une quelconque des revendications 1 à 7, **caractérisé en ce que** la zone marginale du vitrage est conçue pour former un composé de verre solide et en particulier **en ce que** le compartiment (7) défini entre les vitres (4, 5) et l'entretoise (6) du vitrage (3) est rempli sensiblement complètement d'une masse qui stabilise le composé.

9. Fenêtre avec au moins un battant de fenêtre selon l'une quelconque des revendications 1 à 8.

10. Fenêtre selon la revendication 9, **caractérisée en ce que** le vitrage (3) du battant de fenêtre (1) s'étend à l'intérieur du cadre fixe (8, 9 ; 8, 23, 24) de la fenêtre.

11. Fenêtre selon la revendication 9, **caractérisée en ce que** le vitrage (3) du battant de fenêtre (1) est disposé librement à l'extérieur du cadre fixe (8, 27).

12. Fenêtre selon l'une quelconque des revendications 9 à 11, **caractérisée en ce que** le cadre de la fenêtre est formé de bois et/ou de matériau composite.
